# EUROPÄISCHE PATENTSCHRIFT

(11) **EP 1 270 930 B1**
(45) Veröffentlichungstag und Bekanntmachung des Hinweises auf die Patenterteilung: **24.11.2004**
(21) Anmeldenummer: 02010811.4
(22) Anmeldetag: 15.05.2002
(51) Int. Cl.: F02M 59/46, F02M 47/02

(54) **Magnetventil zur Steuerung eines Einspritzventils einer Brennkraftmaschine**
Magnetic valve for controlling a fuel injection valve of a combustion engine
Vanne electromagnetique pour piloter un injecteur d'un moteur a combustion interne

(30) Priorität: 28.06.2001 DE 10131201
(43) Veröffentlichungstag der Anmeldung: 02.01.2003
(73) Patentinhaber: ROBERT BOSCH GMBH, 70442 Stuttgart (DE)
(72) Erfinder: Haeberer, Rainer, 75015 Bretten (DE); Wengert, Andreas, 71570 Oppenweiler-Reichenberg (DE); Maier, Ralf, 73529 Schwaebisch-Gmuend (DE); Haug, Stefan, 71111 Waldenbuch (DE)

(56) Entgegenhaltungen:
- EP-A- 0 976 923
- WO-A-98/25025
- US-A- 6 092 737

## Beschreibung

### Stand der Technik

Die Erfindung betrifft ein Magnetventil zur Steuerung eines Einspritzventils einer Brennkraftmaschine mit den im Oberbegriff des Anspruchs 1 angegebenen Merkmalen.

Ein solches aus der DE 196 50 865 A1 bekanntes Magnetventil wird zur Steuerung des Kraftstoffdrucks im Steuerdruckraum. eines Einspritzventils, beispielsweise eines Injektors einer Common-Rail-Einspritzanlage, verwandt. Bei derartigen Einspritzventilen wird über den Kraftstoffdruck im Steuerdruckraum die Bewegung eines Ventilkolbens gesteuert, mit dem eine Einspritzöffnung des Einspritzventils geöffnet oder geschlossen wird. Das bekannte Magnetventil weist einen in einem Gehäuseteil angeordneten Elektromagneten, einen in einem Gleitstück geführten und von einer Schließfeder beaufschlagten, axial beweglichen Anker und ein mit dem Anker bewegtes Steuerventilglied auf, das mit einem Ventilsitz des Magnetventils zusammenwirkt und so den Kraftstoffabfluß aus dem Steuerdruckraum steuert. Der Anker weist eine Ankerplatte und einen Ankerbolzen auf, der in einer als Bohrung ausgebildeten mechanischen Führung des Gleitstücks gleitverschiebbar gelagert ist.

Bei den bekannten Magnetventilen muß das Gleitstück mit großer Präzision gefertigt werden, um eine optimale Funktionsfähigkeit des Magnetventils zu gewährleisten. Die mechanische Ankerführung durch das Gleitstück bedingt Reibungsverluste, welche bei der Auslegung des Gesamtsystems berücksichtigt werden müssen. Darüber hinaus macht der Einbau des Gleitstücks in das Gehäuseteil des Magnetventils einen mechanisch recht aufwendigen Gesamtaufbau erforderlich.

Des weiteren ist aus der US-A-6 092 737 ein Magnetventil zur Steuerung eines Einspritzventils einer Brennkraftmaschine bekannt, das ein Gehäuse, einen Elektromagneten mit Magnetspule und Magnetkern, sowie einen Anker und ein Steuerventilglied zum Öffnen und Schließen eines Kraftstoffdurchgangs aufweist. Der Anker ist innerhalb eines Distanzrings durch eine dünne Metallführungsscheibe positioniert, die zwei sich diametral gegenüberliegende, bogenförmig verlaufende federnde Finger aufweist, die endseitig auf dem Anker angeschweißt sind. Diese mechanische Ankerführung bedeutet durch das Bereitstellen der Metallführungsscheibe und durch den erforderlichen Verfahrensschritt des Schweißen Teile- und Herstellkosten, die einer wirtschaftlichen Fertigung des Magnetventils entgegenstehen.

Ausgehend von der US-A-6 092 737 ist es Aufgabe der Erfindung, die Herstellung eines Magnetventils kostengünstig vorzunehmen.

Diese Aufgabe wird erfindungsgemäß durch den Gegenstand des Patentanspruchs 1 gelöst. Gemäß der Erfindung ist der Anker frei von mechanischen Führungsmittels in radialer Richtung beweglich in dem Gehäuseteil angeordnet. Durch den Wegfall eines Führungsmittels für den Anker entstehen Einsparungen bei den Herstellungs- und Arbeitsschritten des Magnetventils.

Vorteilhafte Ausführungsbeispiele und Weiterentwicklungen der Erfindung werden durch die in den Unteransprüchen genannten Merkmale ermöglicht.

Dadurch, daß der Anker als scheibenförmige Ankerplatte ausgebildet ist, welche mit ihrer von dem Elektromagneten abgewandten Seite direkt auf das Steuerventilglied einwirkt, wird eine besonders flache Bauweise des Ankers erreicht. Vorteilhaft werden auf den Anker in der geschlossenen Stellung des Magnetventils durch die Schließfeder übertragene Kippmomente stark reduziert.

Vorteilhaft sind Ankerplatte und Steuerventilglied als separate Bauteile gefertigt, so daß sich die radial bewegliche Ankerplatte relativ zum Steuerventilglied verschieben kann, ohne daß das Steuerventilglied zwangsläufig aus seiner zentrischen Position relativ zum Ventilsitz verschoben wird. Ein seitlicher Aufschlag des Steuerventilgliedes neben den Ventilsitz und ein mit Reibungsverlusten verbundenes Gleiten in den Ventilsitz wird hierdurch weitgehend vermieden.

Besonders vorteilhaft ist ein Ausführungsbeispiel bei dem der Anker bei einer Strombeaufschlagung des Elektromagneten in radialer Richtung durch auf den Anker einwirkende magnetische Reluktanzkräfte in eine bezogen auf die Mittelachse des Elektromagneten zentrische Position ausrichtbar ist. Dies kann vorteilhaft dadurch erreicht werden, daß der Anker und der Magnetkern an ihren einander zugewandten Polflächen konzentrisch um ihre jeweilige Mittelachse angeordnete geometrische Strukturen aufweisen, welche Strukturen bei Strombeaufschlagung des Elektromagneten derart zusammenwirken, daß der Anker in die zentrische Position ausgerichtet wird.

Dadurch, daß in der zentrischen Position des Ankers dessen Mittelachse konzentrisch zum Kraftstoffdurchgang angeordnet ist, lassen sich auf den Anker einwirkende Kippmomente weiter reduzieren. Beim Schließen des Magnetventils trifft der Anker dann aus seiner zentrischen Position mittig das Steuerventilglied, so daß im geschlossenen Zustand des Magnetventils das Steuerventilglied zentrisch zum Kraftstoffdurchgang am Ventilsitz anliegt und Kippmomente reduziert werden.

### Zeichnungen

Ein Ausführungsbeispiel der Erfindung ist in den Zeichnungen dargestellt und wird in der nachfolgenden Beschreibung erläutert. Es zeigt
Fig. 1 einen Ausschnitt aus dem oberen Teil eines Kraftstoffeinspritzventils mit einem ersten Ausführungsbeispiel des erfindungsgemäßen Magnetventils,
Fig. 2 einen Ausschnitt aus dem oberen Teil eines Kraftstoffeinspritzventils mit einem zweiten Ausführungsbeispiel des erfindungsgemäßen Magnetventils,
Fig. 3 eine vergrößerte Detailansicht des Magnetventils nach einem weiteren Ausführungsbeispiel mit den Anker zentrierenden geometrischen Strukturen,
Fig. 4 eine vergrößerte Detailansicht eines weiteres Ausführungsbeispiels.

### Beschreibung der Ausführungsbeispiele

Fig. 1 zeigt den oberen Teil eines Kraftstoffeinspritzventils, welches zur Verwendung in einer Kraftstoffeinspritzanlage bestimmt ist, insbesondere eines Common-Rail-Systems für Dieselkraftstoff, welches mit einem Kraftstöffhochdruckspeicher ausgerüstet ist, der durch eine Hochdruckförderpumpe kontinuierlich mit Hochdruckkraftstoff versorgt wird. Das Kraftstoffeinspritzventil weist ein Ventilgehäuse 4 mit einer Längsbohrung 5 auf, in der ein Ventilkolben 6 angeordnet ist, der mit seinem einen in Fig. 1 nicht dargestellten Ende auf eine in einem Düsenkörper angeordnete Ventilnadel einwirkt. Die Ventilnadel ist in einem Druckraum angeordnet, der über eine Druckbohrung mit unter Hochdruck stehendem Kraftstoff versorgt ist. Bei einer Öffnungshubbewegung des Ventilkolbens 6 wird die Ventilnadel durch den ständig an einer Druckschulter der Ventilnadel angreifenden Kraftstoffhochdruck im Druckraum entgegen der Schließkraft einer nicht dargestellten Feder angehoben. Durch eine dann mit dem Druckraum verbundene Einspritzöffnung erfolgt die Einspritzung des Kraftstoffs in den Brennraum der Brennkraftmaschine. Durch Absenken des Ventilkolbens 6 wird die Ventilnadel in Schließrichtung in den Ventilsitz des Einspritzventils gedrückt und der Einspritzvorgang beendet. Der Ventilkolben 6 wird an seinem von der Ventilnadel abgewandten Ende in einer Zylinderbohrung 11 geführt, die in einem Ventilstück 12 eingebracht ist, welches in das Ventilgehäuse 4 eingesetzt ist. In der Zylinderbohrung 11 schließt die Stirnseite des Ventilkolbens 6 einen Steuerdruckraum 14 ein, der über einen Zulaufkanal mit einem nicht dargestellten Kraftstoffhochdruckanschluß verbunden ist. Der Zulaufkanal ist im wesentlichen dreiteilig ausgebildet. Eine radial durch die Wand des Ventilstücks 12 führende Bohrung, deren Innenwände auf einem Teil ihrer Länge eine Zulaufdrossel 15 ausbilden, ist mit einem das Ventilstück 12 umfangsseitig umgebenden Ringraum 16 ständig verbunden, welcher Ringraum wiederum in ständiger Verbindung mit dem Kraftstoffhochdruckanschluß steht. Über die Zulaufdrossel 15 ist der Steuerdruckraum 14 dem im Hochdruckspeicher herrschenden hohen Kraftstoffdruck ausgesetzt. Koaxial zum Ventilkolben 6 zweigt aus dem Steuerdruckraum 14 eine im Ventilstück 12 verlaufende Bohrung ab, die einen mit einer Ablaufdrossel 18 versehenen Kraftstoffablaufkanal 17 bildet, der in einen Entlastungsraum 19 einmündet, der mit einem in Fig. 1 nicht dargestellten Kraftstoffniederdruckanschluß verbunden ist. Der Austritt des Kraftstoffablaufkanals 17 aus dem Ventilstück 12 erfolgt im Bereich eines kegelförmig angesenkten Teiles 21 der Stirnseite des Ventilstückes 12. Das Ventilstück 12 ist bei dem hier dargestellten Ausführungsbeispiels mittels eines mit zwei wechselseitigen Spannschultern versehenen Spannelementes 23 zusammen mit einem Gehäuseteil 39 des Magnetventils über ein Schraubglied 7 in dem Ventilgehäuse 4 eingespannt. Hierzu weist das Ventilstück 12 einen umlaufenden Flansch 13 auf, welcher auf einer ringförmigen Schulter 47 des Ventilgehäuses 4 aufliegt. Der Flansch 13 wird zwischen Spannelement 23 und Ventilgehäuse 4 eingespannt. An der anderen von dem Ventilgehäuse 4 abgewandten Schulter des Spannelementes 23 liegt eine Einstellscheibe 48 an. Das Gehäuseteil 39 des Magnetventils liegt mit einem umlaufenden Randabschnitt auf der Einstellscheibe 48 auf. Das Schraubglied 7 liegt mit einer Spannschulter am Magnetventilgehäuse 39 an und wird auf das Ventilgehäuse 4 aufgeschraubt. Bei diesem Ausführungsbeispiel wird mit nur einem Schraubglied 7 das Magnetventilgehäuse 39 am Ventilgehäuse 4 festgelegt und zugleich das Ventilstück 12 eingespannt.

In dem kegelförmigen Teil 21 ist ein Ventilsitz 24 ausgebildet, mit dem ein Steuerventilglied 22,25 eines das Einspritzventil steuernden Magnetventils zusammen wirkt. Das Steuerventilglied 22,25 ist zweiteilig mit einer Ventilkugel 25 und einem die Ventilkugel 25 aufnehmenden Sockelteil 22 ausgebildet und mit einem Anker 27 gekoppelt, welcher mit einem El-ektromagneten 29 des Magnetventils zusammenwirkt. Obwohl es denkbar ist, den Anker mit dem Steuerventilglied 22,25 einteilig auszubilden, ist bei dem hier dargestellten bevorzugten Ausführungsbeispiel vorgesehen, den Anker 27 und das Steuerventilglied 22,25 als separate Teile auszubilden. Die von der Ventilkugel 25 abgewandten Seite des Sockelteils 22 ist als ebene Auflagefläche für den Anker 27 ausgebildet. Der Anker 27 ist einstückig und im wesentlichen als kreisrunde scheibenförmige Ankerplatte ausgebildet. Die Ankerplatte weist eine dem Elektromagneten 29 zugewandte Polfläche 37 und eine davon abgewandte ebene Fläche 36 auf, welche direkt auf den Sockel 22 des Steuerventilgliedes einwirkt. Vom Zentrum der Polfläche 37 des Ankers 27 steht ein Zapfen 35 senkrecht ab, der in eine Ausnehmung 10 des Elektromagneten 29 eingreift, in der auch eine Schließfeder 31 angeordnet ist, die sich an dem Zapfen 35 abstützt. Der Anker 27 und das mit dem Anker gekoppelte Steuerventilglied 22,25 sind ständig durch die sich gehäusefest abstützende Schließfeder 31 in Schließrichtung beaufschlagt, so daß das Steuerventilglied 22,25 normalerweise in Schließstellung am Ventilsitz 24 anliegt. Bei Erregung des Elektromagneten wird der Anker 27 in axialer Richtung vom Ventilsitz 24 abgezogen und der Ablaufkanal 17 zum Entlastungsraum 19 hin geöffnet.

Wie in Fig. 1 weiterhin erkennbar ist, umfaßt der Elektromagnet 29 eine Magnetspule 32 und einen Magnetkern 33. Der Magnetkern 33 weist an seiner Polfläche 38 eine ringförmige Ausnehmung 41 auf, in welcher die Magnetspule 32 angeordnet ist. Anschlüsse 34 der Magnetspule sind durch den Magnetkern 33 nach außen geführt. Durch die Ausnehmung 41 wird die Polfläche 38 des Magnetkerns in einen inneren kreisringförmigen Polflächenabschnitt 45 und einen äußeren kreisringförmigen Polflächenabschnitt 44 unterteilt, die beide der Polfläche 37 der Ankerplatte zugewandt sind, wie in Fig. 3 am besten zu erkennen ist. Bei einer Strombeaufschlagung des Elektromagneten bildet sich über den Spalt zwischen dem Polflächenabschnitt 44 und der Polfläche 37 des Ankers und den Spalt zwischen der Polfläche 37 des Ankers und dem Polflächenabschnitt 45 des Magnetkerns ein geschlossener Magnetkreis aus. Zwischen der Polfläche des Magnetkerns 33 und der Polfläche 38 der Ankerplatte muß ein Mindestabstand gewahrt werden, um ein sogenanntes magnetisches Kleben des Ankers am Magnetkern 33 zu verhindern. Dies kann, wie in Fig. 3 dargestellt ist, beispielsweise durch eine Schicht 26 aus einem magnetisch nicht leitenden Material auf der Polfläche 37 der Ankerplatte erreicht werden. Beispielsweise kann die Schicht 26 aus Chrom oder Teflon hergestellt werden. Die Schicht kann durch Löten, Schweißen, Kleben oder auf andere geeignete Weise mit dem Anker verbunden werden. Es ist auch möglich, zwischen die Polfläche 38 des Ankers 27 und den Magnetkern 33 eine oder mehrere Distanzscheiben einzulegen. Eine weitere Möglichkeit, den Mindestabstand zwischen Ankerplatte und Magnetkern zu wahren, besteht darin, den Anker mit von der Polfläche 37 abstehenden Strukturen (z.B. Noppen) zu versehen, welche sich am Elektromagneten oder einer in den Elektromagneten eingebrachten Hülse abstützen. Weiterhin kann beispielsweise die Ankerplatte an einer in den Elektromagneten eingebrachten und von der Polfläche 38 des Magnetkerns 33 abstehenden Hülse zur Anlage gelangen.

Das Öffnen und Schließen des Einspritzventils wird wie nachfolgend beschrieben von dem Magnetventil gesteuert. Wie bereits dargestellt, wird der Ankerbolzen 27 ständig durch die Schließfeder 31 in Schließrichtung beaufschlagt, so daß das Steuerventilglied 25 bei nicht erregtem Elektromagneten in Schließstellung am Ventilsitz 24 anliegt und der Steuerdruckraum 14 zur Entlastungsseite 19 hin verschlossen ist, so daß sich dort über den Zulaufkanal sehr schnell der hohe Druck aufbaut, der auch im Kraftstoffhochdruckspeicher ansteht. Der Druck im Steuerdruckraum 14 erzeugt eine Schließkraft auf den Ventilkolben 6 und die damit in Verbindung stehende Ventilnadel, die größer ist als die andererseits in Öffnungsrichtung in Folge des anstehenden Hochdrucks wirkenden Kräfte. Wird der Steuerdruckraum 14 durch Öffnen des Magnetventils zur Entlastungsseite 19 hin geöffnet, baut sich der Druck in dem geringen Volumen des Steuerdruckraumes 14 sehr schnell ab, da dieser über die Zulaufdrossel 15 von der Hochdruckseite abgekoppelt ist. Infolgedessen überwiegt die auf die Ventilnadel in Öffnungsrichtung wirkende Kraft aus dem an der Ventilnadel anstehenden Kraftstoffhochdruck, so daß die Ventilnadel nach oben bewegt und dabei die wenigstens eine Einspritzöffnung zur Einspritzung geöffnet wird. Schließt jedoch das Magnetventil den Kraftstoffablaufkanal 17, kann der Druck im Steuerdruckraum 14 durch den über den Zulaufkanal 15 nachfließenden Kraftstoff wieder aufgebaut werden, so daß die ursprüngliche Schließkraft ansteht und die Ventilnadel des Kraftstoffeinspritzventils schließt.

Wie in Fig. 1 dargestellt ist, kann der Anker 27 des erfindungsgemäßen Magnetventils in dem Gehäuseteil 39 des Magnetventils in radialer Richtung bewegt werden, ohne durch eine mechanische Führung daran gehindert zu sein. Bei einer radialen Bewegung des Ankers 27 kann die Fläche 36 der Ankerplatte an dem Sockelteil 22 entlang gleiten. Beim Schließen des Magnetventils preßt die Schließfeder 31 den Anker 27 und das Steuerventilglied 22,25 gegen den Ventilsitz 24, wobei die mechanisch ungeführte Ankerplatte bei einem dezentralen Treffen auf das Sockelteil 22 etwas kippen kann. Jedoch wird auch bei einer leichten Auslenkung der Ankerplatte in radialer Richtung das Steuerventilglied 25 immer zuverlässig in den Ventilsitz 24 gepreßt. Durch die flache Ausführung des Ankers 27 als scheibenförmige Ankerplatte werden die Kippmomente im Vergleich zu einem T-förmigen Anker mit von der Ankerplatte abstehendem Ankerbolzen zudem stark reduziert.

Fig. 2 zeigt ein weiteres Ausführungsbeispiel der Erfindung. Der Grundaufbau des in Fig. 2 gezeigten Magnetventils ist ähnlich wie in Fig. 1. Gleiche Teile tragen gleiche Bezugsziffern. Wie zu erkennen ist, weist der plattenförmige Anker 27 im Unterschied zu Fig. 1 an seiner dem Elektromagneten zugewandten Seite hier eine mittige Aussparung 40 auf, in welche die Schließfeder 31 eingreift. Der Angriffspunkt der Schließfeder 31 liegt hier besonders nahe an der Kugel 25 des Steuerventilgliedes, so daß auf den Anker einwirkende Kippmomente bei geschlossenem Magnetventils noch weiter reduziert werden. Weiterhin ist das Ventilstück 12 mit einem separaten schraubbaren Spannglied 23 im Ventilgehäuse 4 eingespannt. Das Magnetventilgehäuse 39 wird mit dem Schraubglied 7 über eine Zwischenscheibe 48 direkt am Ventilgehäuse 4 befestigt. Um trotz des flachen Ankers genügend Raum für das Spannglied 23 zu haben, ist die dem Elektromagneten zugewandte Stirnseite des Ventilstücks 12 mit einem kegelstumpfförmigen Abschnitt 20 versehen, welcher von einem Flansch 13 umgeben ist. Der Ventilsitz 24 ist mittig in den kegelstumpfförmigen Abschnitt 20 eingebracht. Wie zu erkennen ist, bildet der die kegelstumpfförmige Fläche 20 umgebende Raum eine Aufnahme für die Spannmutter 23, welche an dem Flansch 13 des Ventilstücks 12 anliegt. Der Mindestabstand zwischen dem Anker 27 und dem Elektromagnet 29 wird durch ein Beschichtung des Ankers mit nicht magnetischen Material erreicht.

Besonders vorteilhaft ist eine Weiterbildung der Erfindung, bei der die Ankerplatte mittels magnetischer Reluktanzkräfte zentriert wird, um eine Dezentrierung der Ankerplatte und eine daraus resultierende Verkippung der Ankerplatte beim Auftreffen auf das Steuerventilglied zu vermeiden. Dies kann dadurch erreicht werden, daß der Anker 27 und der Magnetkern 33 des Elektromagneten 29 mit geometrischen Strukturen versehen sind, welche bei Strombeaufschlagung des Elektromagneten 29 derart zusammenwirken, daß der Anker 27 in eine zentrische Position ausgerichtet wird, in welcher eine Mittelachse 49 des Ankers 27 koaxial zur Mittelachse 30 des Elektromagneten verläuft (die Mittelachse 49 und die Mittelachse 30 liegen auf einer Geraden). Dies hat den Vorteil, daß die Ankerplatte beim Öffnen des Magnetventils stets zentriert wird und beim Abschalten des Elektromagneten beim Schließen des Magnetventils aus der zentrischen Position auf das Steuerventilglied trifft. Die geometrischen Strukturen können sowohl bei dem in Fig. 1 als auch bei dem in Fig. 2 gezeigten Magnetventil vorgesehen sein. In Fig. 2 sind die geometrischen Strukturen mit den Bezugsziffern 41 und 42 angedeutet. Eine vergrößerte Detailansicht findet sich in Fig. 3.

Wie in Fig. 3 zu erkennen ist, weist der Elektromagnet 29 einen Magnetkern 33 und eine Spule 32 auf. Der Magnetkern 33 ist mit einer konzentrisch zu seiner Mittelachse 30 verlaufenden nutförmige Ausnehmung 41 versehen, in welche die Spule 32 eingebracht ist. Durch die Ausnehmung 41 wird die Polfläche 38 des Magnetkerns 33 in einen äußeren ringförmigen Polflächenabschnitt 44 und einen inneren Polflächenabschnitt 45 unterteilt. Die Besonderheit dieses Ausführungsbeispiels besteht in der Ausnehmung 42, welche in die dem Magnetkern 33 zugewandte Polfläche 37 des Ankers 27 konzentrisch zur Mittelachse 45 des Ankers eingebracht ist. Diese ebenfalls ringförmige Ausnehmung 42 in Form einer umlaufenen Nut weist in etwa den gleichen Außendurchmesser und Innendurchmesser und damit die gleiche Breite d wie die Ausnehmung 41 des Magnetkerns 33 auf. Die einander zugeordneten Ausnehmungen 41 und 42 wirken magnetisch derart zusammen, daß bei einer Strombeaufschlagung des Elektromagneten die Mittelachse 49 des Ankers 27 koaxial zur Mittelachse 30 des Elektromagneten verläuft. Die magnetisch zentrierende Wirkung erklärt sich aus magnetischen Reluktanzkräfen, welche bei einer radialen Auslenkung der Ankerplatte auftreten. Sind die Ausnehmungen 41 und 42 nicht deckungsgleich übereinander angeordnet, so werden die magnetischen Feldlinien an den Rändern der beiden Ausnehmungen 41,42 verzerrt. Die daraus resultierenden Reluktanzkräfte ziehen die Ankerplatte wieder zurück bis die Ausnehmungen 41, 42 deckungsgleich übereinander liegen und die Mittelachse 49 des Ankers koaxial zur Mittelachse 30 des Elektromagneten 29 verläuft. Hierzu braucht die Ausnehmung 42 nicht notwendiger Weise umlaufend in den Anker 27 eingebracht sein. Es ist auch möglich, konzentrisch zur Mittelachse 49 angeordnete Segmente oder andere geeignete Ausbildungen zu verwenden.

Eine weiteres Ausführungsbeispiel ist in Fig. 4 gezeigt. Bei diesem Ausführungsbeispiel ist die Polfläche 37 des Ankers 27 ohne Ausnehmung ausgebildet, weist aber einen Außendurchmesser auf, der etwas größer ist, als der Innendurchmesser des äußeren Polflächenabschnitts 44 des Magnetkerns. Vorzugsweise ist der Außendurchmesser der Polfläche 37 des Ankers um weniger als einen Millimeter größer ausgebildet, als der Innendurchmesser des äußeren Polflächenabschnitts 44 des Magnetkerns 33. Bei einer Strombeaufschlagung des Elektromagneten wird das Magnetfeld im Überlappungsbereich e der Polfläche 37 und des äußeren Polflächenabschnitts 44 verstärkt, da dort die magnetischen Feldlinien dichter verlaufen müssen. Die Verstärkung ist um so größer, je kleiner der Überlappungsbereich e ist. Bei einer radialen Auslenkung der Ankerplatte wirken in diesem Bereich starke Reluktanzkräfte, welche die Ankerplatte zurück in die zentrische Position treiben, in welche die Mittelachsen 30, 49 koaxial angeordnet sind (auf einer Geraden liegen).

## Patentansprüche

1. Magnetventil zur Steuerung eines Einspritzventils einer Brennkraftmaschine, umfassend ein Gehäuseteil (39), einen Elektromagneten (29) mit Magnetspule (32) und Magnetkern (33), einen zwischen dem Elektromagneten (29) und einem Ventilsitz (24) axial beweglichen von einer Ventilfeder (31) beaufschlagten Anker (27) und ein mit dem Anker (27) bewegtes und mit dem Ventilsitz (24) zusammenwirkendes Steuerventilglied (22,25) zum Öffnen und Schließen eines Kraftstoffdurchgangs (17), **dadurch gekennzeichnet, daß** der Anker (27) frei von mechanischen Führungsmitteln in radialer Richtung beweglich in dem Gehäuseteil (39) angeordnet ist.

2. Magnetventil nach Anspruch 1, **dadurch gekennzeichnet, daß** der Anker (27) als scheibenförmige Ankerplatte ausgebildet ist, welche Ankerplatte mit ihrer von dem Elektromagneten (29) abgewandten Seite (36) direkt auf das Steuerventilglied (22,25) einwirkt.

3. Magnetventil nach Anspruch 2, **dadurch gekennzeichnet, daß** die Ankerplatte (27) und das Steuerventilglied (22,25) als separate Teile gefertigt sind und die Ankerplatte in radialer Richtung relativ zum Steuerventilglied verschiebbar ist.

4. Magnetventil nach einem der Ansprüche 1 bis 3, **dadurch gekennzeichnet, daß** der Anker (27) bei einer Strombeaufschlagung des Elektromagneten (29) in radialer Richtung durch dann auf den Anker (27) einwirkende magnetische Reluktanzkräfte in eine bezogen auf die Mittelachse (30) des Elektromagneten zentrische Position ausrichtbar ist.

5. Magnetventil nach Anspruch 4, **dadurch gekennzeichnet, daß** der Anker (27) und der Magnetkern (33) an ihren einander zugewandten Polflächen (37,38) konzentrisch um ihre jeweilige Mittelachse (30, 49) angeordnete geometrische Strukturen (41,42,43,44) aufweisen, welche Strukturen bei Strombeaufschlagung des Elektromagneten (29) derart zusammenwirken, daß der Anker (27) in die zentrische Position ausgerichtet wird.

6. Magnetventil nach einem der Ansprüche 4 oder 5, **dadurch gekennzeichnet, daß** in der zentrischen Position die Mittelachse (49) des Ankers (27) konzentrisch zu dem Kraftstoffdurchgang (17) angeordnet ist.

7. Magnetventil nach Anspruch 5, **dadurch gekennzeichnet, daß** die geometrischen Strukturen durch Ausnehmungen (41,42) in den einander zugewandten Polflächen (37,38) des Magnetkerns (33) und des Ankers (27) gebildet werden, welche in der zentrischen Position deckungsgleich übereinander angeordnet sind. (Fig. 3)

8. Magnetventil nach Anspruch 7, **dadurch gekennzeichnet, daß** die dem Anker (27) zugewandte Polfläche (38) des Magnetkern (33) eine erste ringförmige Ausnehmung (41) aufweist, in welcher die Magnetspule (32) angeordnet ist, und daß die dem Elektromagneten (29) zugewandte Polfläche (37) des Ankers (27) eine dieser ersten Ausnehmung (41) zugeordnete konzentrisch um die Mittelachse (49) des Ankers (27) angeordnete ringförmige oder teilringförmige zweite Ausnehmung (42) aufweist.

9. Magnetventil nach Anspruch 5, **dadurch gekennzeichnet, daß** die geometrische Struktur des Magnetkerns (33) durch einen die Magnetspule (32) umgebenden kreisringförmigen Polflächenabschnitt (44) des Magnetkerns und die geometrische Struktur des Ankers (27) durch eine kreisförmige oder kreisringförmige Polfläche (37) des Ankers gebildet wird, deren Außendurchmesser geringfügig größer ausgebildet ist als der Innendurchmesser des kreisringförmigen Polflächenabschnitts (44) des Magnetkerns (33). (Fig. 4)

10. Magnetventil nach Anspruch 9, **dadurch gekennzeichnet, daß** der Außendurchmesser der Polfläche (37) des Ankers (27) um weniger als einen Millimeter größer ausgebildet ist als der Innendurchmesser des kreisringförmigen Polflächenabschnitts (44) des Magnetkerns (33).

11. Magnetventil nach einem der Ansprüche 1 bis 10, **dadurch gekennzeichnet, daß** der Ventilsitz (24) in einer zum Anker (27) hin abstehenden kegelstumpfförmigen Fläche (20) eines den Kraftstoffdurchgang (18) beinhaltenden Ventilstücks (12) mittig angeordnet ist und der die kegelstumpfförmige Fläche (20) umgebende Raum eine Aufnahme für eine Spannmutter (23) bildet, mittels der das Ventilstück (12) in dem Einspritzventil festgelegt ist. (Fig. 2)

## Claims

1. Solenoid valve for controlling an injection valve of an internal combustion engine comprising a housing part (39), an electromagnet (29) with a solenoid (32) and a magnetic coil (33), an armature (27) which can move axially between the electromagnet (29) and a valve seat (24) and on which a valve spring (31) acts, and a control valve element (22, 25) which can be moved with the armature (27), interacts with the valve seat (24) and has the purpose of opening and closing a fuel passage (17), **characterized in that** the armature (27) is arranged in the housing part (39) so as to be movable in the radial direction, without mechanical guide means.

2. Solenoid valve according to Claim 1, **characterized in that** the armature (27) is embodied as a disc-shaped armature plate which interacts, with its side (36) facing away from the electromagnet (29), directly on the control valve element (22, 25).

3. Solenoid valve according to Claim 2, **characterized in that** the armature plate (27) and the control valve element (22, 25) are fabricated as separate parts and the armature plate can be displaced in the radial direction in relation to the control valve element.

4. Solenoid valve according to one of Claims 1 to 3, **characterized in that**, when current is applied to the electromagnet (29) in the radial direction, the armature (27) can be oriented into a central position with respect to the central axis (30) of the electromagnet by magnetic reluctance forces which then act on the armature.

5. Solenoid valve according to Claim 4, **characterized in that** the armature (27) and the magnet core (33) have, on their pole faces (37, 38) facing one another, geometric structures (41, 42, 43, 44) which are arranged concentrically about their respective central axis (30, 49) and which structures, when current is applied to the electromagnet (29) interact in such a way that the armature (27) is oriented into the central position.

6. Solenoid valve according to one of Claims 4 or 5, **characterized in that**, in the central position, the central axis (49) of the armature (27) is arranged concentrically with respect to the fuel passage (17).

7. Solenoid valve according to Claim 5, **characterized in that** the geometric structures are formed by recesses (41, 42) in the pole faces (37, 38), facing one another, of the magnet core (33) and of the armature (27), which pole faces (37, 38) are arranged congruently one on top of the other in the central position (Figure 3).

8. Solenoid valve according to Claim 7, **characterized in that** the pole face (38) - facing the armature (27) - of the magnet core (33) has a first annular recess (41) in which the solenoid (32) is arranged, and **in that** the pole face (37) - facing the electromagnet (29) - of the armature (27) has an annular or partially annular second recess (42) which is assigned to this first recess (41) and is arranged concentrically about the central axis (49) of the armature (27).

9. Solenoid valve according to Claim 5, **characterized in that** the geometric structure of the magnetic coil (33) is formed by a circular ring-shaped pole face section (44) - surrounding the solenoid (32) - of the magnetic coil, and the geometric structure of the armature (27) is formed by a circular or circular ring-shaped pole face (37) of the armature, the external diameter of which is slightly larger than the internal diameter of the circular ring-shaped pole face section (44) of the magnetic coil (33) (Figure 4).

10. Solenoid valve according to Claim 9, **characterized in that** the external diameter of the pole face (37) of the armature (27) is less than one millimetre larger than the internal diameter of the circular ring-shaped pole face section (44) of the magnetic coil (33).

11. Solenoid valve according to one of Claims 1 to 10, **characterized in that** the valve seat (24) is arranged in a truncated-cone shaped face (20) -protruding with respect to the armature (27) - of a valve element (12) which contains the fuel passage (18), and the space surrounding the truncated-cone shaped face (20) forms a receptacle for a clamping nut (23) by means of which the valve element (12) is secured in the injection valve, (Figure 2).

## Revendications

1. Soupape électromagnétique pour la commande d'un injecteur d'un moteur à combustion interne, comprenant une partie boîtier (39), un électro-aimant (29) qui possède une bobine magnétique (32) et un noyau magnétique (33), un induit (27) mobile axialement entre l'électro-aimant (29) et un siège de soupape (24) et sollicité par un ressort de soupape (31), et un organe de soupape de commande (22, 25) qui se déplace avec l'induit (27) et coopère avec le siège de soupape (24) pour ouvrir et fermer un passage de carburant (17),
**caractérisée en ce que**
dans la partie boîtier (39) l'induit (27) est mobile dans la direction radiale sans moyens de guidage mécaniques.

2. Soupape électromagnétique selon la revendication 1,
**caractérisée en ce que**
l'induit (27) a la forme d'une plaque d'induit en forme de disque, qui agit directement sur l'organe de soupape de commande (22, 25) par son côté (36) éloigné de l'électro-aimant (29).

3. Soupape électromagnétique selon la revendication 2,
**caractérisée en ce que**
la plaque d'induit (27) et l'organe de soupape de commande (22, 25) sont des pièces séparées et la plaque d'induit est mobile en translation dans la direction radiale par rapport à l'organe de soupape de commande.

4. Soupape électromagnétique selon une des revendications 1 à 3,
**caractérisée en ce qu'**
en présence d'une excitation électrique de l'électro-aimant (29), l'induit (27) peut être aligné dans la direction radiale par des forces de réluctance magnétiques agissant sur l'induit (27), dans une position centrée relativement à l'axe médian (30) de l'électro-aimant.

5. Soupape électromagnétique selon la revendication 4,
**caractérisée en ce que**
l'induit (27) et le noyau magnétique (33) présentent au niveau de leurs surfaces polaires (37, 38) dirigées l'une vers l'autre des structures géométriques (41, 42, 43, 44) concentriques autour de leur axe médian respectif (30, 49), et qui coopèrent en présence d'une excitation électrique de l'électro-aimant (29) de telle manière que l'induit (27) s'aligne dans la position centrée.

6. Soupape électromagnétique selon une des revendications 4 ou 5,
**caractérisée en ce que**
dans la position centrée, l'axe médian (49) de l'induit (27) est concentrique au passage de carburant (17).

7. Soupape électromagnétique selon la revendication 5,
**caractérisée en ce que**
les structures géométriques sont formées par des évidements (41, 42) ménagés dans les surfaces polaires (37, 38) du noyau magnétique (33) et de l'induit (27) qui sont dirigées l'une vers l'autre, et ces évidemments se superposent l'un au-dessus de l'autre dans la position centrée (figure 3).

8. Soupape électromagnétique selon la revendication 7,
**caractérisée en ce que**
la surface polaire (38) du noyau magnétique (33) qui est dirigée vers l'induit (27) présente un premier évidement annulaire (41) logeant la bobine magnétique (32), et la surface polaire (37) de l'induit (27) dirigée vers l'électro-aimant (29) présente un deuxième évidement (42) associé à ce premier évidement (41), en forme d'anneau ou de partie d'anneau, concentrique autour de l'axe médian (49) de l'induit (27).

9. Soupape électromagnétique selon la revendication 5,
**caractérisée en ce que**
la structure géométrique du noyau magnétique (33) est formée par un segment de surface polaire (44) du noyau magnétique qui est en forme de couronne de cercle et entoure la bobine magnétique (32), et la structure géométrique de l'induit (27) est formée par une surface polaire (37) circulaire ou en forme de couronne de cercle, dont le diamètre extérieur est un peu plus grand que le diamètre intérieur du segment de surface polaire (44) en forme de couronne de cercle du noyau magnétique (33). (Figure 4).

10. Soupape électromagnétique selon la revendication 9,
**caractérisée en ce que**
le diamètre extérieur de la surface polaire (37) de l'induit (27) est supérieur de moins d'un millimètre au diamètre intérieur du segment de surface polaire (44) en forme de couronne de cercle du noyau magnétique (33).

11. Soupape électromagnétique selon une des revendications 1 à 10,
**caractérisée en ce que**
le siège de soupape (24) est centré dans une surface tronconique (20) en saillie vers l'induit (27) et appartenant à un élément de soupape (12) qui renferme le passage de carburant (18), et l'espace entourant la surface tronconique (20) forme un logement pour un écrou de serrage (23) fixant l'élément de soupape (12) dans l'injecteur (figure 2).
